# FASCICULE DE BREVET EUROPEEN

(11) **EP 1 441 812 B1**
(45) Date de publication et mention de la délivrance du brevet: **13.07.2005**
(21) Numéro de dépôt: 02793196.3
(22) Date de dépôt: 29.10.2002
(51) Int. Cl.: A62B 7/14

(54) **PROCEDE ET DISPOSITIF DE REGULATION A DILUTION POUR APPAREIL RESPIRATOIRE**
REGELUNGSVERFAHREN UND -GERÄT ZUR VERDÜNNUNG FÜR EIN ATEMGERÄT
REGULATION METHOD AND DEVICE WITH DILUTION FOR A RESPIRATOR

(30) Priorité: 08.11.2001 FR 0114452
(43) Date de publication de la demande: 04.08.2004
(73) Titulaire: Intertechnique, 78373 Plaisir Cedex (FR)
(72) Inventeur: MARTINEZ, Patrice, F-78610 Le Perray en Yvelines (FR)
(74) Mandataire: Bérogin, Francis
(86) Numéro de dépôt international: PCT/FR2002/003712
(87) Numéro de publication internationale: WO 2003/039679

(56) Documents cités:
- US-A- 4 648 397
- US-A- 4 651 728
- US-A- 4 664 108
- US-A- 4 823 788
- US-A- 4 928 682
- US-A- 5 318 019
- US-A- 5 799 652

## Description

La présente invention concerne de façon générale les régulateurs à la demande et à dilution par l'air ambiant destinés à fournir du gaz respiratoire pour répondre aux besoins d'un porteur équipé d'un masque, en utilisant une alimentation par une source d'oxygène pur (bouteille d'oxygène, générateur chimique ou convertisseur d'oxygène liquide) ou de gaz très enrichi en oxygène, tel qu'un générateur embarqué dit obogs, ainsi que les appareils respiratoires individuels comportant de tels régulateurs.

Elle concerne particulièrement les procédés et dispositifs de régulation destinés aux appareils respiratoires destinés aux équipages d'avions civils ou militaires qui, au-delà d'une altitude cabine déterminée, doivent recevoir du gaz respiratoire représentant au moins un débit minimum d'oxygène qui est fonction de l'altitude, ou, à chaque inhalation, une quantité d'oxygène correspondant à une teneur minimale en oxygène du mélange inhalé. La loi de débit minimum d'oxygène est fixé par des normes, qui font à l'heure actuelle l'objet, pour le domaine civil, d'un règlement FAR.

Les régulateurs actuels à la demande peuvent être portés par le masque ; c'est le cas le plus fréquent dans le domaine civil, contrairement au cas des avions de combat, où le régulateur est souvent sur le siège du porteur. Ces régulateurs ont un circuit d'amenée d'oxygène reliant une entrée d'oxygène sous pression à une admission dans le masque et comportant un clapet principal, généralement piloté pneumatiquement par un clapet pilote, et un circuit d'amenée d'air de dilution à partir de l'atmosphère ambiante. L'ouverture et la fermeture de l'arrivée d'oxygène interviennent en réponse à l'inspiration et à l'expiration du porteur du masque, à l'altitude de cabine et éventuellement à la position de moyens de sélection, actionnables manuellement, permettant un fonctionnement normal avec dilution, un fonctionnement avec alimentation sans dilution, et un fonctionnement avec surpression Des régulateurs de ce type sont notamment décrits dans le document FR-A-2 778 575, auquel on pourra se reporter.

Ces régulateurs connus sont robustes, ont un fonctionnement sûr et peuvent être réalisés de façon relativement simple même pour des débits d'inspiration importants. Ils ont l'inconvénient que, pour respecter les minima de débit d'oxygène (provenant de l'alimentation en oxygène pur et de l'air de dilution) dans toutes les situations de fonctionnement, il est nécessaire de les constituer de façon telle que, dans la majeure partie du domaine de fonctionnement, ils appellent un débit d'oxygène pur nettement supérieur à celui qui serait nécessaire. Cela exige l'emport d'un volume d'oxygène supérieur aux besoins physiologiques réels ou la présence d'un générateur embarqué ayant des performances supérieures à celles qui seraient indispensables.

On a par ailleurs proposé un régulateur à commande électronique d'alimentation du masque respiratoire pour pilote d'avion de combat (brevets FR 79 11 072 et US - A - 4 336 590. Ce régulateur utilise des capteurs de pression et une électronique de commande d'une électrovanne de réglage de débit d'oxygène amené. L'air de dilution est aspiré par un venturi. Ce régulateur à commande électronique a l'avantage de permettre une meilleure adaptation du débit d'oxygène pur fourni aux exigences physiologiques. Mais il présente un certain nombre de limitations. En particulier la dilution dépend du fonctionnement d'un éjecteur. La nature de la commande du débit d'oxygène pur et du débit d'air de dilution fait que l'oxygène apporté par l'air de dilution, dont le débit est fonction du débit d'oxygène et d'autres paramètres d'état (notamment la demande inspiratoire du porteur) peut difficilement être pris en compte dans la commande de débit d'oxygène pur. Dans la plupart des cas, la commande provoquera un débit d'oxygène pur conduisant à un excès d'oxygène fourni au porteur et il n'est pas prévu d'utiliser la commande électronique de façon à obtenir un fonctionnement permettant de fournir un débit d'oxygène qui est dans toutes les conditions au plus près du minimum prévu par les règlements.

La présente invention vise notamment à fournir un procédé et un dispositif de régulation répondant mieux que ceux antérieurement connus aux exigences de la pratique ; elle vise notamment à fournir un régulateur permettant de rapprocher le débit d'oxygène exigé de la source de celui qui est effectivement nécessaire.

Pour cela il est notamment proposé une approche différente de celles antérieurement adoptées ; elle implique d'estimer ou de mesurer, en temps réel, les paramètres essentiels déterminant les besoins en oxygène (altitude cabine, débit inspiratoire volumique instantané ramené aux conditions de la cabine, pourcentage d'oxygène dans le mélange inhalé tel qu'il est imposé par les règlements là où ils existent et par la physiologie, ...) et d'en déduire le débit instantané d'oxygène pur additionnel à fournir à chaque instant.

Suivant un aspect de l'invention, il est en conséquence proposé un procédé de régulation du débit d'oxygène additionnel amené depuis une entrée d'oxygène sous pression, provenant d'une source, à une admission dans un masque respiratoire muni d'une entrée d'air ambiant de dilution, suivant lequel :
- on mesure en temps réel le débit inspiratoire volumique instantané inhalé ramené aux conditions ambiantes (directement ou à partir de la mesure du débit d'air de dilution inhalé dans le masque, en tenant compte de l'oxygène additionnel), et la pression ambiante,
- à partir de la pression ambiante on détermine la teneur minimale en oxygène à réaliser sur l'ensemble de l'inhalation pour respecter la norme respiratoire, et
- on estime et on commande le débit instantané d'oxygène pur additionnel de façon à remplir les exigences de la norme avec une marge de sécurité qui sera généralement de quelques pour cent.
   Il peut être prévu une régulation de l'air de dilution par réglage de section de passage à l'aide d'une capsule altimétrique, sans intervention d'un venturi; elle peut aussi être effectuée par clapet piloté, de nouveau sans éjecteur, en associant alors les caractéristiques favorables des régulateurs purement pneumatiques à celles d'un régulateur connu à commande électronique.
   Dans un premier mode de réalisation, l'estimation du débit d'oxygène additionnel se poursuit pendant toute la période d'inhalation. Cela se traduit dans les faits par un réglage de la totalité du volume d'oxygène additionnel fourni au cours de l'ensemble de l'inhalation complète Dans un autre mode de réalisation, qui en principe permet d'économiser encore davantage l'oxygène, il est tenu compte du fait que les voies respiratoires comportent un volume qui ne participe pas aux échanges gazeux. Plus précisément la fraction du mélange respiratoire qui est inhalée en dernier n'atteint pas les alvéoles pulmonaires. Elle pénètre simplement dans les voies aériennes supérieures d'où elle est rejetée à l'atmosphère lors de l'expiration. Le procédé suivant l'autre mode de réalisation utilise cette constatation, par exemple en détectant l'instant à partir duquel le débit instantané inhalé descend au dessous d'un seuil prédéterminé comme indiquant le début de la phase finale de l'inhalation, au cours de laquelle l'oxygène n'est pas utilisé, et en coupant alors l'arrivée d'oxygène additionnel
   Dans un autre mode encore de réalisation, qui permet d'utiliser la constatation ci-dessus que c'est l'oxygène additionnel envoyé au cours d'une phase initiale du cycle inspiratoire qui est le mieux utilisé,
- il est effectué, à la fin de chaque cycle respiratoire, une estimation de la quantité totale d'oxygène qui sera requise au cours de l'inhalation suivante ( par exemple par calcul d'une moyenne sur plusieurs cycles précédents) et
- on envoie la totalité de l'oxygène additionnel requis pendant une phase initiale de l'inhalation.

Une comparaison est effectuée au cours de la phase suivante du cycle inspiratoire entre le cycle standard évalué ainsi et le déroulement du cycle réel ; en cas d'écart conduisant à une exigence d'oxygène supérieure à celle prévue, une quantité d'oxygène complémentaire déterminée en fonction de l'écart est fournie.

Dans tous les cas, il y a, à partir de la détermination de la quantité d'oxygène nécessaire aux besoins physiologiques, calcul de la quantité d'oxygène pur à ajouter de façon forcée à l'oxygène contenu dans l'air à une teneur de 21% (ou supérieure dans le cas d'atmosphère conditionnée)inhalé directement depuis l'atmosphère ambiante et dont le débit n'est généralement pas commandé.

L'invention propose également un dispositif de régulation comportant :
- un circuit d'amenée d'oxygène reliant une entrée d'oxygène sous pression, provenant d'une source, à une admission dans un masque respiratoire par l'intermédiaire d'une première vanne de commande directe de débit,
- un circuit de dilution amenant directement au masque de l'air provenant de l'atmosphère, pouvant être muni d'une soupape à ouverture commandée par la pression ambiante,
- un circuit d'expiration comportant une soupape anti-retour d'expiration reliant le masque à l'atmosphère, et
- un circuit électronique de commande d'ouverture de la vanne de commande directe de débit, en fonction de signaux fournis par au moins un capteur de la pression atmosphérique ambiante et un capteur du débit d'air inhalé ou du débit total inhalé.

Le capteur de débit d'air peut avoir diverses constitutions. Par exemple il est de type déprimogène, disponible dans le commerce. Un tel capteur détermine la perte de charge au passage d'un étranglement et fournit un signal représentatif du débit. Il peut également être du type à fil chaud.

Une telle constitution est "hybride" en ce sens qu'elle associe des caractéristiques de régulateur à commande pneumatique pour ce qui est du débit d'air à une commande électronique du débit d'oxygène pur additionnel, permettant une régulation souple.

Le terme "oxygène sous pression" ou « oxygène pur » doit être interprété comme couvrant aussi bien le cas d'oxygène pur, fourni par exemple par une bouteille, que celui d'air très enrichi en oxygène, typiquement au-delà de 90%. Dans ce dernier cas la teneur effective en oxygène de l'air enrichi constitue un paramètre supplémentaire à prendre en compte et elle doit être mesurée.

La vanne de commande de débit peut être à ouverture progressive, ou du type "tout ou rien" ; elle est commandée dans ce dernier cas par un signal électrique modulé en largeur d'impulsion, avec un rapport cyclique d'ouverture (duty ratio) réglable et une fréquence d'impulsions supérieure à 10Hz.

La loi de commande mémorisée dans le circuit électronique est telle que le régulateur fournit, en fonctionnement " normal », un débit d'oxygène total au moins égal à celui prévu par les règlements pour chaque altitude cabine, provenant de la source et de l'air de dilution.

En général, les régulateurs sont prévus pour permettre non seulement le fonctionnement normal avec dilution, mais aussi un fonctionnement avec alimentation en oxygène pur détendu (fonctionnement dit « 100% »), ou en oxygène pur présentant une surpression déterminée par rapport à l'atmosphère ambiante (fonctionnement dit « urgence »). Ces derniers modes de fonctionnement sont notamment nécessaires lorsque le risque de présence de fumée ou de gaz toxique dans l'environnement est pris en compte. Le circuit électronique peut être prévu pour provoquer la fermeture de la soupape de dilution en réponse à une commande manuelle ou automatique. Une électrovanne supplémentaire à commande manuelle et/ou automatique peut être prévue pour maintenir une surpression dans le masque en établissant sur le clapet d'expiration une surpression tendant à le fermer.

La fermeture de la soupape de dilution est avantageusement commandée à l'aide d'une électrovanne à deux positions qui, dans un état, provoque la fermeture de la soupape par amenée du siège de soupape contre un obturateur porté par un élément sensible à la pression de l'atmosphère ambiante et, dans l'autre position, amène un siège de soupape dans une position déterminée, permettant le réglage du débit d'air de dilution par déplacement ou déformation de l'élément.

L'invention est susceptible de nombreux modes de réalisation. En particulier les différents composants du régulateur peuvent être répartis de différentes façons entre un boîtier porté par le masque et une boîte pour stocker le masque en dehors des périodes d'utilisation ou tout autre boîtier externe, y compris en ligne, de façon qu'il reste directement accessible par le porteur du masque. Par exemple :
- le circuit d'amenée d'oxygène pur peut être en totalité placé dans un boîtier fixé à un masque, ou
- une partie de ce circuit, et notamment la première électrovanne, peut être intégré à une boîte de stockage du masque en position d'attente.

Les caractéristiques ci-dessus, ainsi que d'autres, avantageusement utilisables en liaison avec les précédentes, mais pouvant l'être indépendamment, apparaîtront mieux à la lecture de la description qui suit de modes particuliers de réalisation, donnés à titre d'exemples non limitatifs. La description se réfère aux dessins qui l'accompagnent, dans lesquels :
- la figure 1 est un schéma pneumatique et électrique montrant les constituants concernés par l'invention d'un régulateur qu'on peut qualifier de « à actionneur intégré » ;
- la figure 2, similaire à la figure 1, montre une variante de réalisation ;
- la figure 3 est un diagramme montrant une courbe type de variation du débit d'oxygène requis par les règlements en fonction de l'altitude cabine ;
- la figure 4 montre un faisceau de courbes de variation des débits d'oxygène de l'appel inspiratoire à différentes altitudes cabine.

Le régulateur montré en figure 1 se compose de deux parties, l'une 10 incorporée dans un boîtier porté par un masque non représenté et l'autre 12 portée par une boîte de stockage du masque. Cette boîte peut avoir une constitution générale classique, comportant un châssis délimitant un volume de réception, fermé par des portes et dont fait saillir le masque. L'ouverture des portes par extraction du masque provoque l'ouverture d'un robinet d'amenée d'oxygène.

La partie portée par le masque est constituée par un boîtier en plusieurs pièces assemblées, dans lequel sont ménagés des logements et des passages permettant de définir plusieurs trajets de circulation.

Un premier trajet de circulation relie une entrée 14 d'oxygène sous pression à une sortie 16 vers le masque. Un second trajet relie une entrée 20 d'air de dilution à une sortie 22 vers le masque. Le débit d'oxygène dans le premier trajet est réglé par un robinet à commande électrique. Dans le cas représenté, ce robinet est une vanne proportionnelle 24, commandée en tension, qui relie l'entrée 14 et la sortie 16, alimentée par un conducteur 26, elle relie l'entrée et la sortie. On peut également utiliser une vanne, du type "tout ou rien", commandée en largeur d'impulsion, avec un RCO (rapport cyclique d'ouverture ou duty cycle) variable.

Sur le trajet d'amenée directe d'air de dilution au masque est interposé un sous-ensemble qu'on peut qualifier de "demande" assurant les fonctions d'inspiration d'air ambiant et de détection du débit demandé instantané. Ce sous-ensemble comporte un capteur 28 de pression dans le masque. Dans le cas illustré, la section droite de passage du débit d'air de dilution est délimitée par une capsule altimétrique 30 dont la longueur augmente lorsque la pression ambiante diminue et par la tranche terminale d'un piston annulaire 32. Ce piston est soumis à la différence entre la pression atmosphérique et la pression qui règne dans une chambre 34. Une électrovanne supplémentaire 36 permet de relier la chambre 34 soit à l'atmosphère, soit à l'alimentation en oxygène sous pression. L'électrovanne 36 permet ainsi de passer d'un mode normal avec dilution à un mode à alimentation en oxygène pur (mode dit 100%). Lorsque la chambre 34 est reliée à l'atmosphère, un ressort 38 maintient le piston dans une position permettant le réglage de la section de passage par la capsule altimétrique 30. Lorsque la chambre est reliée à l'alimentation, le piston vient s'appliquer contre la capsule. Le piston 32 peut également constituer l'organe mobile d'une soupape de régulation asservie.

Le boîtier de la partie 10 délimite également un trajet d'expiration comportant un clapet d'expiration 40. L'élément obturateur du clapet représenté est d'un type couramment utilisé à l'heure actuelle pour remplir la double fonction de clapet de pilotage d'admission et de clapet d'échappement. Dans le mode de réalisation de la figure 1, il joue simplement le rôle de clapet d'expiration offrant la possibilité de maintenir l'intérieur du masque en surpression par rapport à l'atmosphère ambiante par augmentation de la pression régnant dans une chambre 42, limitée par l'élément 40, au-dessus de la pression ambiante.

Dans un premier état, une électrovanne 48 relie la chambre 42 à l'atmosphère et dans ce cas l'expiration s'effectue dès que la pression dans le masque dépasse la pression ambiante. Dans un second état, l'électrovanne 48 relie la chambre à l'alimentation en oxygène sous pression, par l'intermédiaire d'un étranglement 50 de limitation de débit. Dans ce cas, la pression dans la chambre 42 s'établit à la valeur fixée par une soupape 46 à ressort taré de fermeture.

Le boîtier de la partie 10 porte, dans le mode de réalisation illustré, des moyens permettant de gonfler et de dégonfler un harnais pneumatique de masque. Ces moyens ont une constitution classique et en conséquence ne seront pas décrits en détail. Ils comportent un piston 52 qui peut être amené temporairement, à l'aide d'une oreille 54 actionnée par l'utilisateur du masque, de la position où il est représenté et où il fait communiquer le harnais avec l'atmosphère à une position où il fait communiquer le harnais avec l'alimentation 14 en oxygène. Toutefois, ces moyens comprennent de plus un interrupteur 56 commandé par le déplacement de l'oreille 54 à partir de sa position de repos, et dont le rôle apparaîtra plus loin.

La partie 12 du régulateur, qui est portée par la boîte de stockage du masque, comporte un sélecteur 58 déplaçable dans le sens des flèches "f" et pouvant être amené par l'utilisateur dans 3 positions.

Dans la position représentée en figure 1, le sélecteur 58 ferme un interrupteur 60 de mode normal N. Dans les deux autres positions, il ferme respectivement des interrupteurs de mode dits 100% et "Urgence" ou E.

Les interrupteurs sont reliés à un circuit électronique 62 qui détermine, en fonction du mode de fonctionnement choisi, de l'altitude cabine indiquée par un capteur 64 et du débit de demande instantanée indiqué par le capteur 28, le débit d'oxygène à fournir au porteur du masque. La carte fournit les signaux électriques appropriés à la première électrovanne 24.

En mode normal, le capteur de pression 28 fournit la pression de demande instantanée au débouché du circuit d'air de dilution dans le masque. Le circuit porte par une carte électronique, reçoit ce signal ainsi que l'information sur l'altitude de cabine à prendre en compte provenant du capteur 64. La carte électronique détermine alors le débit ou la quantité d'oxygène à fournir, en utilisant une famille de courbes de référence mémorisées tenant compte du débit de demande instantané et de l'altitude cabine, ou une table à plusieurs entrées ou même un calcul en temps réel à partir d'un algorithme mémorisé.

Les courbes de référence sont établies à partir des règlements qui fixent la concentration de mélange respiratoire requise pour le pilote en fonction de l'altitude cabine.

Sur la figure 3, la courbe en trait plein montre la valeur minimale de la teneur en oxygène requise en fonction de l'altitude. La courbe en tirets donne la valeur maximale. Les courbes de référence seront choisies de façon à n'être jamais au-dessous de la courbe de minimum. Mais, grâce à la souplesse offerte par la commande électronique, il sera possible d'en être très proche.

La figure 4 montre, à titre d'exemple, deux courbes représentant respectivement la variation du débit d'oxygène et du débit d'air de dilution commandés par l'électrovanne 24 et la soupape à ouverture commandée en fonction de l'altitude, à valeur donnée du signal fourni par le capteur 28.

En mode 100%, c'est-à-dire lorsque le porteur du masque amène le sélecteur d'un cran vers la droite à partir de la position montrée en figure 1, la carte 62 envoie une consigne électrique à l'électrovanne 36. Celle-ci provoque la mise en pression de la chambre 34, applique le piston 32 contre la capsule altimétrique 30 et ferme l'arrivée d'air de dilution. Le capteur de pression 28 détecte la dépression dans le circuit d'entrée d'air ambiant et fournit à la carte 62 une information correspondante. La carte détermine alors le débit d'oxygène à fournir. La première électrovanne 24 fournit alors au porteur du masque la quantité d'oxygène calculée.

Lorsque le porteur sélectionne le mode "urgence" en déplaçant le sélecteur 28 davantage vers la droite, la carte 62 émet une consigne électrique vers la vanne 48. L'électrovanne admet alors, dans la chambre 42, une pression qui est limitée par le clapet 46. Habituellement, la surpression établie est de l'ordre de 5 mbar. En même temps, l'arrivée d'air de dilution est coupée comme dans le cas précédent. Le capteur de pression 28 envoie encore un signal à la carte 62 qui détermine la quantité d'oxygène à fournir pour ramener la pression dans le circuit d'entrée d'air à une valeur égale au tarage du clapet 46.

Dans la variante de réalisation montrée en figure 2, où les organes correspondant à ceux de la figure 1 sont désignés par les mêmes numéros de référence, la première vanne 24 a est placée dans le boîtier de la boîte de stockage du masque. Le régulateur peut alors être regardé comme comprenant une partie de commande, entièrement portée par la boîte 12 et qui autorise la sélection du mode de fonctionnement. Une partie "demande", placée dans le boîtier monté sur le masque et qui assure les fonctions d'inspiration d'air ambiant et de détection de la pression d'appel. La troisième partie, qui fournit le complément de l'oxygène requis en fonction de l'altitude et de la demande inspiratoire du pilote, se trouve cette fois dans le boîtier de la boîte de stockage du masque.

Dans le dispositif montré en figure 2, la commande de fourniture du complément d'oxygène par la vanne 24 a est complétée par un robinet pneumatique piloté 68 de constitution connue, placé en aval de la vanne 24 a. De façon classique, le robinet pneumatique piloté 68 est commandé par la pression qui règne dans une chambre de pilotage 70. La membrane 40, qui joue cette fois le double rôle de clapet pilote et de clapet d'expiration, commande la pression dans la chambre de pilotage 70.

La présence du robinet piloté dans le mode de réalisation de la figure 2 permet de prévoir une vanne à commande mécanique 72 commandée par le sélecteur 58 pour relier l'amont à l'aval de l'électrovanne 24(a). Ainsi, en cas de panne d'alimentation électrique, le porteur du masque peut immédiatement passer d'un mode régulé à économie d'oxygène à un mode classique à fonctionnement purement pneumatique.

## Revendications

1. Procédé de régulation du débit d'oxygène additionnel amené depuis une entrée d'oxygène sous pression, provenant d'une source, à une admission dans un masque respiratoire muni d'une entrée d'air ambiant de dilution, suivant lequel :
- on mesure en temps réel le débit inspiratoire volumique instantané inhalé ramené aux conditions ambiantes (directement ou à partir de la mesure du débit d'air de dilution inhalé dans le masque, en tenant compte de l'oxygène additionnel), et la pression ambiante,
- à partir de la pression ambiante on détermine la teneur minimale en oxygène à réaliser sur l'ensemble de l'inhalation pour respecter la norme respiratoire, et
- on commande le débit instantané d'oxygène additionnel de façon à remplir les exigences des normes applicables avec une marge de sécurité qui sera généralement de quelques pour cent.

2. Régulateur de masque à la demande et à dilution, comportant :
un circuit d'amenée d'oxygène reliant une entrée d'oxygène sous pression, provenant d'une source, à une admission dans un masque respiratoire par l'intermédiaire d'une première vanne (24) de commande directe de débit,
un circuit de dilution amenant directement au masque de l'air provenant de l'atmosphère,
un circuit d'expiration comportant une soupape anti-retour (40) d'expiration reliant le masque à l'atmosphère, et
un circuit électronique de commande d'une commande d'ouverture de la vanne de commande directe de débit (24), en fonction de signaux fournis par au moins un capteur de la pression atmosphérique ambiante et un capteur (28) du débit d'air inhalé ou du débit total inhalé.

3. Dispositif suivant la revendication 2, **caractérisé en ce que** l'électrovanne de commande directe de débit est à ouverture progressive ou du type tout ou rien commandé par un signal électrique modulé en largeur d'impulsion, avec un rapport cyclique d'ouverture réglable.

4. Dispositif suivant la revendication 2 ou 3, **caractérisé en ce que** la loi de commande mémonsée dans le circuit électronique est telle que le régulateur fournit, en fonctionnement normal, un débit d'oxygène au moins égal à celui nécessaire pour assurer la teneur en oxygène prévue par les règlements pour chaque altitude cabine, provenant de la source et de l'air de dilution.

5. Dispositif suivant la revendication 2, 3 ou 4, **caractérisé en ce que** le circuit électronique est prévu pour provoquer la fermeture de la soupape de dilution en réponse à une commande manuelle ou automatique.

6. Dispositif suivant la revendication 5, **caractérisé en ce que** la fermeture de la soupape de dilution est commandée à l'aide d'une vanne à deux positions qui, dans un état, provoque la fermeture de la soupape par amenée de son siège contre un obturateur porté par un élément sensible à la pression de l'atmosphère ambiante et, dans l'autre état, provoque l'ouverture.

7. Dispositif suivant l'une quelconque des revendications 2 à 6, **caractérisé par** une électrovanne supplémentaire (48) à commande manuelle ou automatique pour maintenir une surpression dans le masque en établissant sur le clapet d'expiration une surpression tendant à le fermer.

8. Dispositif suivant l'une quelconque des revendications 2 à 7, **caractérisé en ce que** le circuit d'amenée d'oxygène pur est en totalité placé dans un boîtier (10) fixé au masque.

9. Dispositif suivant l'une quelconque des revendications 2 à 7, **caractérisé en ce qu'**une partie du circuit d'amenée d'oxygène pur, y compris la première électrovanne, est intégrée à une boîte (12) de stockage du masque en position d'attente.

10. Dispositif suivant l'une quelconque des revendications 2 à 7, **caractérisé en ce qu'**un robinet piloté pneumatiquement (68) est placé sur le circuit d'amenée d'oxygène en aval de la première vanne.

11. Dispositif suivant l'une quelconque des revendications 2 à 10, **caractérisé en ce qu'**il comporte un sélecteur (58) manuel de sélection entre le fonctionnement avec et sans dilution et en surpression, porté par une boîte de stockage de masque.

## Patentansprüche

1. Verfahren zur Regulierung der zusätzlichen Sauerstoffmenge, die von einem unter Druck stehenden Sauerstoffeinlass von einer Quelle aus zu einer Einströmöffnung in einer Atemmaske geführt wird, die mit einem Einlass für Verdünnungs-Umgebungsluft versehen ist, nach dem:
- die volumenbezogene, eingeatmete, momentbezogene und (direkt oder auf der Grundlage der Messung der in die Maske eingeatmeten Verdünnungsluftmenge, unter Berücksichtigung des zusätzlichen Sauerstoffs) auf Umgebungsbedingungen zurückgeführte Atemluftmenge in Echtzeit sowie der Umgebungsdruck gemessen werden,
- ausgehend vom Umgebungsdruck der Mindestsauerstoffgehalt bestimmt wird, der für die Einatmungseinheit zur Einhaltung der Atemnorm erforderlich ist, und
- die momentbezogene Zusatzsauerstoffmenge so eingestellt wird, dass die Bestimmungen der geltenden Normen mit einer Sicherheitsmarge von im Allgemeinen einigen Prozent eingehalten werden.

2. Gerät zum Einstellen nach Bedarf und zur Verdünnung für Masken, das umfasst:
eine Sauerstoffzufuhrleitung, die einen Einlass für unter Druck stehenden Sauerstoff, der von einer Quelle kommt, zu einer Einströmöffnung in einer Atemmaske verbindet, und zwar über ein erstes Ventil (24) zur direkten Mengensteuerung, wobei eine Verdünnungsleitung direkt Umgebungsluft zur Maske führt,
einen Ausatmungs-Kreislauf, der ein Ausatmungs-Rücklaufsperrventil (40) umfasst, das die Maske mit der Atmosphäre verbindet, und
eine elektronische Steuer-/Regelsschaltung zum Steuern/Regeln der Öffnung des Ventils zur direkten Steuerung/Regelung des Durchsatzes (24) in Abhängigkeit von Signalen, die von mindestens einem Messfühler für den atmosphärischen Umgebungsdruck und einem Messfühler (28), der die eingeatmete Luftmenge oder die gesamte eingeatmete Menge misst, geliefert werden.

3. Vorrichtung nach Anspruch 2, **dadurch gekennzeichnet, dass** das Magnetventil zur direkten Durchsatzsteuerung ein solches mit allmählicher Öffnung oder der Alles-oder-Nichts-Art ist, das von einem impulsbreitenmodulierten Elektrosignal gesteuert wird und ein regulierbares zyklisches Öffnungsverhältnis aufweist.

4. Vorrichtung nach Anspruch 2 oder 3, **dadurch gekennzeichnet, dass** das in der Elektronikschaltung gespeicherte Steuerungs-/Regelungsgesetz vorsieht, dass die Regulierungseinrichtung bei normalem Betrieb eine Sauerstoffmenge liefert, die mindestens gleich derjenigen ist, die für die Einhaltung des Sauerstoffgehalts erforderlich ist, der für jede Kabinen-Höhe gesetzlich vorgeschrieben ist, und von der Quelle und der Verdünnungsluft her kommt.

5. Vorrichtung nach Anspruch 2, 3 oder 4, **dadurch gekennzeichnet, dass** die Elektronikschaltung so vorgesehen ist, dass sie das Schließen des Verdünnungsventils auf eine manuelle oder automatische Betätigung hin veranlasst.

6. Vorrichtung nach Anspruch 5, **dadurch gekennzeichnet, dass** das Schließen des Verdünnungsventils mittels eines Zwei-Stellungs-Ventils gesteuert wird, das in einem Zustand das Schließen des Ventils durch Bewegen seines Sitzes gegen ein Verschlussventil veranlasst, das von einem auf den Umgebungsluftdruck reagierenden Element getragen wird, und in dem anderen Zustand die Öffnung veranlasst.

7. Vorrichtung nach einem der Ansprüche 2 bis 6, **gekennzeichnet durch** ein zusätzliches Magnetventil (48) mit manueller oder automatischer Steuerung/Regelung zur Aufrechterhaltung eines Überdrucks in der Maske **durch** Beaufschlagung des Ausatmungsventils mit einem Überdruck, der dieses zu schließen sucht.

8. Vorrichtung nach einem der Ansprüche 2 bis 7, **dadurch gekennzeichnet, dass** die Leitung für die Zufuhr reinen Sauerstoffs komplett in einem an der Maske befestigten Gehäuse (10) untergebracht ist.

9. Vorrichtung nach einem der Ansprüche 2 bis 7, **dadurch gekennzeichnet, dass** ein Teil der Zufuhrleitung für reinen Sauerstoff, das erste Magnetventil eingeschlossen, in ein Lagerungsgehäuse (12) der Maske im Wartezustand integriert ist.

10. Vorrichtung nach einem der Ansprüche 2 bis 7, **dadurch gekennzeichnet, dass** in der Sauerstoffzufuhrleitung nach dem ersten Ventil ein pneumatisch gesteuertes Leitungsventil (68) vorgesehen ist.

11. Vorrichtung nach einem der Ansprüche 2 bis 10, **dadurch gekennzeichnet, dass** sie eine manuelle Auswahlvorrichtung (58) zur Auswahl des Betriebs mit oder ohne Verdünnung und Überdruck umfasst, die von einem Maskenlagerungsgehäuse getragen wird.

## Claims

1. A method of regulating the flow rate of additional oxygen taken from a pressurized inlet for oxygen coming from a source and admitted into a breathing mask provided with an inlet for dilution ambient air, the method comprising:
- measuring in real time the ambient pressure and the instantaneous inhaled breathe-in flow rate in terms of volume reduced to ambient conditions (directly or by measuring the rate at which dilution air is inhaled into the mask, while making allowance for the additional oxygen);
- on the basis of the ambient pressure, determining the minimum oxygen content to be achieved in the complete inhalation phase in order to comply with respiratory standards; and
- controlling the instantaneous flow rate of additional oxygen in such a manner as to satisfy the requirements of the applicable standards with a safety margin that is generally a few percent.

2. A demand and dilution mask regulator comprising:
- an oxygen feed circuit connecting a pressurized inlet for oxygen coming from a source and admitted into a breathing mask via a first electrically-controlled valve (24) for directly controlling flow rate;
- a dilution circuit supplying air from the atmosphere directly to the mask;
- a breathe-out circuit including a breathe-out check valve (40) connecting the mask to the atmosphere; and
- an electronic control circuit for opening the controlled valve (24) for directly controlling flow rate as a function of signals supplied at least by a sensor of ambient atmospheric pressure and by a sensor (28) of inhaled air flow rate or of inhaled total flow rate.

3. A device according to claim 2, **characterized in that** the electrically-controlled valve for directly controlling flow rate is of the progressively opening type or of the on/off type controlled by a pulse width modulated electrical signal having an adjustable duty ratio.

4. A device according to claim 2 or claim 3, **characterized in that** the control relationship stored in the electronic circuit is such that in normal operation the regulator supplies a flow rate of oxygen that is not less than that required for guaranteeing the oxygen content specified by regulations for each cabin altitude, said oxygen coming both from the source and from the dilution air.

5. A device according to claim 2, 3, or 4, **characterized in that** the electronic circuit is designed to close the dilution valve in response to manual or automatic control.

6. A device according to claim 5, **characterized in that** the closure of the dilution valve is controlled by means of a two-position valve which, in one state, causes the valve to be closed by bringing its seat against a shutter carried by an element that is responsive to the pressure of the ambient atmosphere, and, in the other state, causes it to open.

7. A device according to any one of claims 2 to 6, **characterized by** an additional electrically-controlled valve (48) under manual or automatic control for maintaining positive pressure inside the mask by establishing positive pressure against the breathe-out valve tending to close it.

8. A device according to any one of claims 2 to 7, **characterized in that** the pure oxygen feed circuit is located entirely in a housing (10) fixed to the mask.

9. A device according to any one of claims 2 to 7, **characterized in that** a portion of the pure oxygen feed circuit, including the first electrically-controlled valve, is integrated in a storage box (12) for storing the mask in a ready position.

10. A device according to any one of claims 2 to 7, **characterized in that** a pneumatically-piloted cock (68) is placed on the oxygen feed circuit downstream from the first valve.

11. A device according to any one of claims 2 to 10, **characterized in that** it includes a manual selector (58) for selecting between operation with and without dilution and at positive pressure, the selector being carried by a mask storage box.
